# EUROPÄISCHE PATENTSCHRIFT

(11) **EP 3 507 236 B1**
(45) Veröffentlichungstag und Bekanntmachung des Hinweises auf die Patenterteilung: **14.10.2020**
(21) Anmeldenummer: 17754694.2
(22) Anmeldetag: 15.08.2017
(51) Int. Cl.: B67D 7/64, B05C 17/015

(54) **FASSPUMPE MIT ANPASSBAREM DICHTRING DER FOLGEPLATTE**
BARREL PUMP HAVING A FOLLOWER PLATE WITH AN ADJUSTABLE SEALING RING
POMPE ÉLECTRIQUE PORTATIVE À BAGUE D'ÉTANCHÉITÉ ADAPTABLE DE LA PLAQUE SUIVEUSE

(30) Priorität: 05.09.2016 DE 102016010622; 16.01.2017 DE 102017100712
(43) Veröffentlichungstag der Anmeldung: 10.07.2019
(73) Patentinhaber: Atlas Copco IAS GmbH, 75015 Bretten (DE)
(72) Erfinder: HAUSNER, Thomas, 75015 Bretten (DE); ENDERLE, Gerrit, 75438 Knittlingen (DE); OBERHOFER, Siegmund, 75173 Pforzheim (DE)
(74) Vertreter: Patentanwälte Bregenzer und Reule Partnerschaftsgesellschaft mbB
(86) Internationale Anmeldenummer: PCT/EP2017/070672
(87) Internationale Veröffentlichungsnummer: WO 2018/041628

(56) Entgegenhaltungen:
- EP-A1- 0 943 583
- EP-A1- 2 801 462
- DE-U1-202004 009 185
- DE-U1-202011 108 222
- FR-A1- 2 409 938
- US-A- 2 630 248
- US-A- 4 661 688
- US-A1- 2016 002 025

## Beschreibung

Die Erfindung betrifft ein Verfahren zum Fördern von viskosem Material gemäß Oberbegriff des Anspruchs 1.

In der DE 10 2004 030 654 A1 ist eine Vorrichtung beschrieben, die dem Fördern von viskosem Material, insbesondere von Klebstoffen, Dichtstoffen, Dämmstoffen oder Wärmeleitpasten, von einem Fass zu einer Verarbeitungsstation dient. Solche Vorrichtungen finden insbesondere in der Kraftfahrzeugindustrie Anwendung, wenn viskose Materialien auf Karosserieteile aufgebracht werden müssen. Die an einem Rahmen angebrachte Folgeplatte liegt auf der Oberfläche des im als Fass ausgebildeten Behälter befindlichen Materials auf und folgt dieser Oberfläche, wenn der Materialpegel sinkt. Das Material wird durch eine Pumpe aus dem Fass entnommen, wobei die Folgeplatte der Materialoberfläche nachgeführt wird. Dabei ist es auch möglich, dass die Folgeplatte zusätzlich auf die Materialoberfläche drückt, so dass aufgrund dieses Drucks das Material in den Materialauslass gepresst wird. Dabei liegt der Wischring an der Innenfläche der Behälterwand an und dichtet zum einen das Innere des Fasses gegenüber der Umgebung ab. Zum anderen wischt er beim Absenken der Folgeplatte an der Innenfläche der Fasswand anhaftendes Material ab. Ist das Fass entleert, so muss es gegen ein neues, volles Fass ausgetauscht werden. Zu diesem Zweck muss die Folgeplatte aus dem Fass nach oben bewegt werden. Um die Folgeplatte im Fass nach oben bewegen zu können, muss das Innere des Fasses belüftet werden, da sonst im Fass ein Vakuum entstünde, das ein Herausbewegen der Folgeplatte verhinderte. Dies wird bei vorbekannten Vorrichtungen dadurch erzielt, dass durch eine BelüftungsÖffnung in der Folgeplatte Druckluft in das Fass eingeleitet wird. Da die Folgeplatte eine große Fläche aufweist, bewirkt ein Überdruck im Fass eine große Kraft auf die Folgeplatte. Die Aufwärtsbewegung der Folgeplatte zu kontrollieren erfordert daher einigen Aufwand.

Aus der DE 201 02 413 U1 ist ein Verfahren bekannt, mit dem bei einer Fassschmelzvorrichtung ein als Folgeplatte wirkender Kolben in den Zylinderraum des Fasses eingeführt und beheizt wird, so dass er im Fass befindliches, zu förderndes Material aufschmilzt, so dass dieses aus dem Fass gefördert werden kann. Der Kolben ist mit Dichtmitteln versehen, die an einer Fasswand dichtend anliegen. Um den Kolben an Fässer unterschiedlicher Dimension anpassen zu können, sind die Dichtmittel insbesondere durch Einleiten von Druckgas aufweitbar. Dabei ist vorgesehen, dass die Dichtmittel vor der Einführung des Kolbens in das Fass auf die gewünschte Größe aufgeweitet werden. In dieser Größe verbleibt das Dichtmittel, bis es an ein Fass anderer Größe angepasst werden muss. Zur Lösung des Problems, dass es schwierig ist, die Aufwärtsbewegung der Folgeplatte in einem entleerten Fass zu kontrollieren, kann die DE 201 02 413 U1 somit nichts beitragen. Zudem erschwert das aufgeweitete Dichtmittel ein Einführen der Folgeplatte in ein neues, befülltes Fass.

Schließlich ist aus der EP 0 943 583 A1 ein Verfahren der eingangs genannten Art bekannt. Bei diesem Verfahren wird eine Folgeplatte in einen Behälter eingefahren, welche an ihrer Kontur ein aufblasbares Dichtungselement aufweist. Nach dem Einfahren der Folgeplatte in den Behälter wird das Dichtungselement aufgeblasen und liegt dichtend an der Behälterinnenfläche an. Nachteilig ist aber, wenn die Folgeplatte aufgrund des an der Behälterinnenfläche anliegenden Dichtelements unter Überwindung einer hohen Reibungskraft im Behälter bewegt werden muss, bis sie auf der Materialoberfläche anliegt.

Es ist daher Aufgabe der Erfindung, ein Verfahren der eingangs genannten Art derart weiterzubilden, dass die Folgeplatte einfacher aus dem Behälter entfernt und/oder einfacher in den Behälter eingeführt werden kann.

Diese Aufgabe wird erfindungsgemäß durch ein Verfahren mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, die Dichtwirkung des Wischrings gezielt zu variieren, um einerseits dann, wenn das Fass bzw. der Behälter zumindest teilweise mit viskosem Material gefüllt ist, eine gute Dichtwirkung zu erzielen, und das Eindringen von Luft in den Behälter zu verhindern, und andererseits die Dichtwirkung ganz oder teilweise aufzuheben, wenn die Folgeplatte aus dem entleerten Behälter entfernt oder in einen neuen, vollen Behälter eingeführt werden soll. Zu diesem Zweck ist eine radial nach außen stehende, zur Anlage an der Innenfläche der Behälterwand bestimmte Anlagepartie des Wischrings mit einer variablen Anpresskraft zum Anpressen an die Innenfläche beaufschlagbar. Variabel ist die Anpresskraft in dem Sinne, dass sie mindestens zwei unterschiedliche Werte annehmen kann, wobei mit dem einen Wert eine Dichtwirkung, mit dem anderen Wert keine oder eine nur geringe Dichtwirkung erzielt wird. Zwischen diesen Extremwerten kann die Anpresskraft zudem diskret oder kontinuierlich veränderbar sein. Durch die erfindungsgemäße Variation der Anpresskraft, mit der die Anlagepartie an die Innenfläche der Behälterwand angepresst wird, kann nicht nur die Dichtwirkung des Wischrings variiert werden. Auch die zwischen dem Wischring und der Behälterwand auftretende Reibungskraft kann zum Entnehmen der Folgeplatte aus dem Behälter durch Verringerung der Anpresskraft verringert werden, wodurch die Entnahme der Folgeplatte aus dem Behälter weiter erleichtert wird.

Erfindungsgemäß wird vor dem Beginn der Materialförderung zuerst die Folgeplatte in den Behälter eingeführt, und dann wird die Anlagepartie an die Innenfläche angepresst. Dies erleichtert ein Einführen der Folgeplatte in den Behälter. Zudem wird die Anlagepartie erst an die Innenfläche angepresst, wenn die Folgeplatte auf der Oberfläche des Materials aufliegt, so dass diese so lange nahezu reibungslos im Innern des Behälters bewegt werden kann, bis die Dichtwirkung benötigt wird. Das Aufliegen der Folgeplatte auf der Oberfläche des Materials wird mittels eines Sensors erkannt, so dass mittels einer Steuereinrichtung aufgrund eines Signals des Sensors die Anlagepartie an die Innenfläche angepresst wird. Dies ermöglicht eine Automatisierung des Einführens der Folgeplatte in den Behälter, bei der die Dichtwirkung zum richtigen Zeitpunkt automatisch hergestellt wird. Dabei ist es möglich, dass die Folgeplatte mittels einer einen Spindeltrieb aufweisenden Hebeeinrichtung bewegt wird und dass der Sensor eine Änderung des die Spindel des Spindeltriebs beaufschlagenden Drehmoments erkennt. Beim Anstieg des Drehmoments sendet der Sensor ein Signal an die Steuereinrichtung, die das Anpressen der Anlagepartie an die Innenfläche auslöst. Es ist jedoch auch möglich, dass die Folgeplatte an einer Hebeeinrichtung aufgehängt ist und der Sensor eine Trennung der Folgeplatte von der Hebeeinrichtung erkennt. Der Sensor ist dann ein einfacher Schalter, der dann schaltet und sein Schaltsignal an die Steuereinrichtung weitergibt, wenn die Hebeeinrichtung weiter nach unten fährt, aufgrund des Aufliegens der Folgeplatte auf dem Material aber letztere oder ein fest mit ihr verbundenes Gestänge an einem Auflagepunkt von der Hebeeinrichtung mechanisch getrennt wird. Auch ein Abschalten der Abwärtsbewegung der Hebeeinrichtung durch Auslösen des Schalters ist möglich.

Um ein Abheben der Folgeplatte vom Boden des entleerten Behälters zu erleichtern, wird zweckmäßig Druckluft in einen Bereich zwischen der Folgeplatte und dem Behälterboden eingeleitet. Dies kann erfolgen, bevor die Dichtwirkung zwischen dem Wischring und der Behälterwand aufgehoben wird, so dass der entstehende Überdruck im Behälter die Folgeplatte schon ein Stück weit anhebt. Das Einleiten der Druckluft in den Behälter kann aber auch gleichzeitig mit der Aufhebung der Dichtwirkung zwischen dem Wischring und der Behälterwand erfolgen.

Gemäß einer vorteilhaften Weiterbildung der Erfindung kann eine Erkennungseinrichtung vorhanden sein, die die Art des Behälters erkennt und die Anpresskraft der Anlagepartie in Abhängigkeit von der Art des Behälters einstellt. Damit wird der Tatsache Rechnung getragen, dass unterschiedliche Behälter unterschiedlich stabil sein können, so dass eine hohe Anpresskraft für verschiedene Behälter unschädlich ist, andere Behälter aber verformen kann, was nicht gewünscht ist. Dagegen ist es vorteilhaft, die Anpresskraft zur Erzielung einer guten Dichtwirkung möglichst groß einzustellen.

Um die Reibungskraft zwischen dem Wischring und der Behälterwand zu eliminieren, kann vorgesehen sein, dass die Anlagepartie durch Verringerung der Anpresskraft von der Innenseite der Behälterwand zurückziehbar ist. Die Anpresskraft ist dann Null. Die Folgeplatte kann dann aus dem Behälter entfernt werden, wobei der Wischring die Behälterwand idealerweise nicht berührt.

Die Variation der Anpresskraft kann auf unterschiedliche Weise verwirklicht werden. Es wird jedoch bevorzugt, dass der Wischring hohl ist und eine einen zumindest teilweise rings umlaufenden Hohlraum einschließende Außenwand aufweist. Die Außenwand ist zweckmäßig im Bereich der Anlagepartie dicker als in ihren anderen Bereichen. Zudem ist vorteilhaft eine Be- und Entlüftungseinrichtung für den Wischring vorgesehen, mit der Luft in den Hohlraum eingeleitet oder aus ihm abgelassen werden kann. Wird der Hohlraum mit Druck beaufschlagt, so dehnt sich der Wischring aus und die Anpresskraft, mit der die Anlagepartie gegen die Behälterwand gedrückt wird, wird vergrößert. Wenn die Außenwand im Bereich der Anlagepartie dicker ist, steht dort mehr Material zur Verfügung, so dass die Dichtwirkung verbessert wird. In einer einfachen und wirkungsvollen Ausgestaltung ist die Anlagepartie durch Beaufschlagung des Hohlraums mit zwei vorbestimmten unterschiedlichen Drücken mittels der Be- und Entlüftungseinrichtung zwischen einer Dichtstellung und einer Freigabestellung beweglich. In der Dichtstellung liegt sie dichtend an der Innenfläche der Behälterwand an, während in der Freigabestellung die Dichtwirkung aufgehoben ist.

Die Folgeplatte kann einen Wischring aufweisen. Zur Verbesserung der Dicht- und Abstreifwirkung kann vorteilhaft mindestens ein weiterer Wischring vorgesehen sein, der mit dem Wischring baugleich ist und im Abstand parallel zu diesem angeordnet ist.

Gemäß einer vorteilhaften Weiterbildung der Erfindung ist eine Transporteinrichtung zum Transportieren des Behälters vorgesehen. Diese Transporteinrichtung kommt insbesondere dann zur Anwendung, wenn die Hebeeinrichtung an einer Gebäudewand aufgestellt wird, die Folgeplatte mittels mindestens einer vertikal verlaufenden Haltestange an einer horizontal verlaufenden Traverse montiert ist, welche an oder nahe einem ersten Ende an einer Hebeeinrichtung zum Anheben und Absenken der Traverse montiert ist, während ihr zweites Ende frei ist und die Traverse in ihrer von der Hebeeinrichtung zum freien Ende verlaufenden Längserstreckung sich von der Gebäudewand weg erstreckt. Dann ist es möglich, dass die Transporteinrichtung den Behälter parallel zur Erstreckung der Gebäudewand zur Folgeplatte transportiert und den entleerten Behälter von der Folgeplatte weg transportiert. Gemäß einer bevorzugten Ausgestaltung weist die Transporteinrichtung eine Rollenbahn auf, auf der der Behälter aufgestellt ist. Zudem ist es möglich, die erfindungsgemäße Fördervorrichtung mit einer Steuereinrichtung auszustatten, mit der der Behälter mittels der Transporteinrichtung automatisch unter der Folgeplatte positioniert wird, mit der die Folgeplatte automatisch in den Behälter eingeführt wird, mit der die Folgeplatte nach der Entleerung des Behälters automatisch aus diesem entfernt wird und mit der der entleerte Behälter mittels der Transporteinrichtung automatisch abtransportiert wird.

Die meisten Förderpumpen weisen einen Förderzylinder und einen im Förderzylinder hin und her beweglichen Förderkolben auf. Dabei wurde bei der Anmelderin herausgefunden, dass die Geschwindigkeit des Förderkolbens beim Fördervorgang abhängig von der Materialkonsistenz variieren kann. Die Anmelderin hat durch Versuche herausgefunden, dass die Geschwindigkeit des Förderkolbens beim Förderhub bei gleichbleibender Materialkonsistenz zumindest innerhalb eines Toleranzbereichs konstant ist. Enthält das geförderte Material Luftblasen, so führt dies zu einer signifikanten Änderung der Geschwindigkeit des Förderkolbens beim Förderhub. Aufgrund dieser Erkenntnis wird gemäß einer vorteilhaften Weiterbildung der Erfindung vorgeschlagen, die Geschwindigkeit des Förderkolbens beim Förderhub mittels einer Messeinrichtung zu messen, so dass bei einer Änderung der gemessenen Geschwindigkeit auf eine Änderung der Materialkonsistenz, insbesondere auf das Vorhandensein von Luftblasen geschlossen werden kann, so dass entsprechende Maßnahmen eingeleitet werden können. Insbesondere kann mittels einer automatischen Steuerung, die in die bereits oben erwähnte Steuereinrichtung integriert oder durch eine separate Steuereinheit verwirklicht sein kann, nach dem Ersetzen des entleerten Behälters durch den gefüllten Behälter solange Material über eine Abfallleitung in einen Abfallbehälter gefördert werden, bis die gemessene Geschwindigkeit des Förderkolbens in einem vorgegebenen Toleranzbereich um eine vorgegebene Sollgeschwindigkeit liegt. Auch beim weiteren Förderprozess kann das geförderte Material durch Messung der Geschwindigkeit des Förderkolbens beim Förderhub auf das Vorhandensein von Luftblasen kontrolliert werden.

Im Folgenden wird die Erfindung anhand eines in der Zeichnung schematisch dargestellten Ausführungsbeispiels näher erläutert. Es zeigen:
- Fig. 1: eine Vorrichtung zum Fördern von viskosem Material mit einer Folgeplatte vor deren Einführen in einen Behälter in schematischer Schnittdarstellung;
- Fig. 2a, 2b: die Vorrichtung gemäß Fig. 1 mit in den Behälter eingeführter Folgeplatte zum Beginn und zum Ende des Fördervorgangs;
- Fig. 3a, 3b: die Vorrichtung gemäß Fig. 1 mit im Behälter befindlicher Folgeplatte in zwei verschiedenen Positionen nach Ende des Fördervorgangs und
- Fig. 4, 5: eine Vorrichtung zum Fördern von viskosem Material in Frontansicht und in Draufsicht.

Die in der Zeichnung schematisch dargestellte Vorrichtung 10 dient dem Fördern von viskosem Material wie Klebstoff, Dichtstoff oder Dämmstoff aus einem fassartigen Behälter 12. Die Fördervorrichtung 10 ist dabei nicht in allen Einzelheiten dargestellt, sondern auf die zum Verständnis der Erfindung wesentlichen Bestandteile reduziert. Der Behälter 12 weist im Wesentlichen eine Zylinderform auf mit einem Behälterboden 14 und einer sich vom Behälterboden 14 bis zu einer Behälteroberseite 16 nach oben erstreckenden und rings umlaufenden Behälterwand 18. Zur Behälteroberseite 16 ist der Behälter 12 offen.

Die Fördervorrichtung 10 weist eine Folgeplatte 20 auf, die zum Fördern des Materials in den Behälter 12 eingeführt wird und dort auf der Materialoberfläche aufliegt. Die Folgeplatte 20 ist an einem in Fig. 1 nicht dargestellten Rahmen angeordnet und kann mittels einer Hebevorrichtung 50 auf- und abbewegt werden. Sie weist mittig einen Dom 22 auf, der sich von einer auf dem Material liegenden Unterseite 24 nach oben erstreckt und in einen Materialauslass 26 mündet. Aus dem Materialauslass 26 wird das Material mittels einer Förderpumpe 40 über eine Materialleitung zum Einsatzort gefördert.

Die Folgeplatte 20 weist einen rings umlaufenden Wischring 28 aus elastisch dehnbarem Material, im vorliegenden Fall aus Gummi, auf, der schlauchförmig ausgebildet ist mit einer einen ringförmigen Hohlraum 30 einschließenden Außenwand 32. Die Außenwand 32 ist in ihrem radial nach außen weisenden und nach außen abstehenden Bereich unter Bildung einer Anlagepartie 34 verdickt, die zur dichtenden Anlage an einer Innenfläche 36 der Behälterwand 18 bestimmt ist. Wenn der Hohlraum 30 mittels einer nicht dargestellten Be- und Entlüftungseinrichtung mit Druckluft beaufschlagt wird, dehnt sich der Wischring 28 aus und die Anlagepartie 34 bewegt sich radial nach außen. Ist die Folgeplatte 20 in den Behälter 12 eingeführt, so wird die Anlagepartie 34 in eine Dichtstellung bewegt, in der sie, wie in Fig. 2a, 2b gezeigt, durch die von der Druckluft im Hohlraum 30 ausgeübte Kraft gegen die Innenfläche 36 gepresst wird und den unter der Folgeplatte 20 befindlichen Behälterinnenraum 38 gegen die Umgebung abdichtet.

Vor Beginn eines Fördervorgangs wird zunächst ein mit Material befüllter Behälter 12 bereitgestellt. Die Folgeplatte 20 wird von oben durch die offene Behälteroberseite 16 in den Behälterinnenraum 38 eingeführt, wobei der Hohlraum 30 entlüftet ist, so dass der Durchmesser des Wischrings 28 kleiner ist als der Innendurchmesser des Behälters 12 (vgl. Fig. 1). Die Folgeplatte 20 wird nach unten bewegt, bis ihre Unterseite 24 auf einer Oberfläche des im Behälter 12 enthaltenen Materials aufliegt. Dieses Aufliegen wird durch einen Sensor erkannt, der ein Signal an eine Steuereinrichtung sendet, welche das Einleiten von Druckluft in den Hohlraum 30 auslöst. Der Wischring 28 vergrößert seinen Durchmesser, so dass die Anlagepartie 34 in die Dichtstellung bewegt wird.

Zu Beginn eines Fördervorgangs befindet sich die Folgeplatte 20 in der in Fig. 2a dargestellten Position, in der ihre Unterseite 24 auf der Oberfläche des Materials im gefüllten Behälter 12 aufliegt. Die Anlagepartie 34 befindet sich in ihrer Dichtstellung, so dass der Wischring 28 den Behälterinnenraum 38 gegenüber der Umgebung abdichtet. Wird Material aus dem Behälter 12 gefördert, so sinkt der Materialpegel ab und die Folgeplatte 20 wird dem Materialpegel folgend mittels der Hebevorrichtung im Behälter 12 nach unten bewegt, wobei die Anlagepartie 34 unter Überwindung einer Reibungskraft über die Innenfläche 36 gleitet und an dieser anhaftendes Material abwischt. Ist der Behälter vollständig entleert, so befindet sich die Folgeplatte 20 auf dem Behälterboden 14, wie in Fig. 2b dargestellt, wobei sich gegebenenfalls noch ein dünner Materialfilm zwischen der Folgeplatte 20 und dem Behälterboden 14 befindet. Nach der Entleerung des Behälters 12 wird Druckluft in den Dom 22 eingeleitet, so dass die Folgeplatte 20 vom Behälterboden 14 abgehoben wird. Gleichzeitig mit der Einleitung von Druckluft in den Dom 22 oder kurze Zeit später wird durch Ablassen von Druckluft aus dem Hohlraum 30 die die Anlagepartie 34 gegen die Innenfläche 36 pressende Kraft weggenommen, so dass sich die Anlagepartie 34 von der Innenfläche 36 zurückzieht. Die Anlagepartie 34 befindet sich dann in einer Freigabestellung, in der die Dichtwirkung zwischen dem Behälterinnenraum 38 und der Umgebung aufgehoben ist. Mittels der Hebevorrichtung 50 wird die Folgeplatte 20 dann aus dem Behälter 12 herausgehoben, bis sie sich wieder in der in Fig. 1 dargestellten Position befindet. Der leere Behälter 12 kann dann durch einen neuen, vollen Behälter ersetzt werden und der Fördervorgang kann erneut beginnen.

An den Materialauslass 26 der Folgeplatte 20 ist eine fest mit der Folgeplatte 20 verbundene Förderpumpe 40 angeschlossen, die dazu dient, Material aus dem Behälter 12 über den Materialauslass 26 in eine zu einer Verarbeitungsstation führende Förderleitung 42 zu fördern. Die Förderpumpe 40 weist einen fest auf der Folgeplatte 20 montierten Förderzylinder 44 sowie einen im Förderzylinder 44 hin und her beweglichen, in der Zeichnung nicht dargestellten Förderkolben auf, dessen Linearbewegung im Förderzylinder 44 Material durch den Materialauslass 26 in den Förderzylinder 44 saugt und das Material aus dem Förderzylinder 44 in die Förderleitung 42 drückt.

Da die Folgeplatte 20 aufgrund des variierbaren Durchmessers des Wischrings 28 bei einem Behälterwechsel nahezu berührungslos und ohne Kraftaufwand in den Behälter 12 eingeführt werden kann, ist bei der erfindungsgemäßen Fördervorrichtung 10 eine Hebeeinrichtung 50 vorgesehen, an der eine horizontal verlaufende Traverse 52 in Form einer Metallplatte mit ihrem ersten Ende 54 montiert ist, während ihr zweites Ende 56 frei ist. Von der Traverse 52 verlaufen zwei Haltestangen 58 vertikal nach unten, die die Folgeplatte 20 tragen. Die Hebeeinrichtung 50 weist einen nicht näher dargestellten, mittels eines Elektromotors angetriebenen Spindeltrieb zum Anheben und Absenken der Traverse 52 auf.

Die Fördervorrichtung 10 weist zudem eine Transporteinrichtung 80 auf, die eine Rollenbahn 82 aufweist, mit der der Behälter 12 in einer Richtung senkrecht zur Längserstreckung der Traverse 52 transportierbar ist. Auf diese Weise können entleerte Behälter 12 von der Folgeplatte 20 weg transportiert werden und es können volle Behälter 12 unter die Folgeplatte 20 transportiert werden. Es ist zudem ein Gehäuse 84 vorgesehen, das den Behälter 12 und die Folgeplatte 20 während des Einführens der Folgeplatte 20 in den Behälter 12 sowie während des Förderns des Materials rings umschließt. Das Gehäuse 84 weist zwei übereinander angeordnete, einen Innenraum jeweils rings umschließende durchsichtige Schiebetüren 86, 88 auf, die zur Minimierung der Verletzungsgefahr von Bedienpersonal den Behälter 12, die Folgeplatte 20 und die Förderpumpe 40 im Betrieb rings umschließen. Um auf die Förderpumpe 40 zugreifen zu können, ist die obere Schiebetür 86 nach unten verschiebbar, während die untere Schiebetür 88 nach oben verschiebbar ist, um einen Behälterwechsel zu ermöglichen. Zudem ist eine Steuereinrichtung vorgesehen, mit der vollautomatisch ein gefüllter Behälter 12 unter der Folgeplatte 20 mittels Vorschub auf der Rollenbahn 82 positioniert wird, mit der die Folgeplatte 20 automatisch in den Behälter 12 eingeführt wird, mit der die Folgeplatte 20 nach der Entleerung des Behälters 12 automatisch aus diesem entfernt wird und mit der der entleerte Behälter 12 mittels der Transporteinrichtung 80 automatisch abtransportiert wird. Ein Sensor 98 erkennt die richtige Positionierung des Behälters 12 unter der Folgeplatte 20.

Die Fördervorrichtung 10 weist zudem eine Messeinrichtung 90 auf, mit der die Geschwindigkeit des Förderkolbens beim Förderhub gemessen werden kann. Die Messeinrichtung 90 weist eine Wegmesseinheit in Form eines Absolutwertgebers 92 auf, dessen Gehäuse an der Hebeeinrichtung 50 montiert ist. Eine mit dem Förderkolben fest verbundene Kolbenstange 94 ist nach oben aus dem Förderzylinder 44 herausgeführt und mittels Verbindungsstangen 96 starr mit einem beweglichen Element des Absolutwertgebers 92 verbunden. Die Wegmesseinrichtung 90 weist zudem eine nicht näher dargestellte Steuereinheit auf, die die Förderung des viskosen Materials in Abhängigkeit von der gemessenen Geschwindigkeit des Förderkolbens steuert. Die Steuereinheit erkennt, wenn die gemessene Geschwindigkeit des Förderkolbens außerhalb eines Toleranzbereichs um eine vorgegebene Sollgeschwindigkeit liegt, was darauf hindeutet, dass sich die Konsistenz des geförderten Materials soweit verändert hat, dass dessen Tauglichkeit in Frage steht. In diesem Fall schaltet die Steuereinheit ein Ventil 100, so dass das geförderte Material nicht zur Verarbeitungsstation, sondern in eine von der Förderleitung 42 abzweigende Abfallleitung 102 gefördert wird, die zu einem Abfallbehälter 104 führt. Erkennt die Steuereinheit, dass die Geschwindigkeit des Förderkolbens wieder im Toleranzbereich liegt, so schaltet sie das Ventil 100 abermals, und das viskose Material wird wieder über die Förderleitung 42 zur Verarbeitungsstation gefördert. Die Messeinrichtung 90 soll insbesondere verhindern, dass mit Luftblasen durchsetztes Material gefördert wird. Sie kann insbesondere zum Einsatz kommen, wenn die Folgeplatte 20 in einen vollen Behälter 12 eingeführt wurde, um in einem automatischen Prozess solange Material in den Abfallbehälter 104 zu fördern, bis dieses keine Luftblasen mehr aufweist. Sie kann aber auch während des Fördervorgangs zum Einsatz kommen und die im Material vorhandenen Luftblasen detektieren und das mit Luftblasen versetzte Material in den Abfallbehälter 104 anstelle zur Verarbeitungsstation zu fördern. In Fig. 5 wurde der Übersichtlichkeit halber die Darstellung der Messeinrichtung 90, des Ventils 100, der Abfallleitung 102 und des Abfallbehälters 104 weggelassen.

Zusammenfassend ist folgendes festzuhalten: Die Erfindung betrifft eine Vorrichtung 10 zum Fördern von viskosem Material aus einem fassartigen, einen Behälterboden 14 und eine sich vom Behälterboden 14 zu einer Behälteroberseite 16 erstreckende, umlaufende Behälterwand 18 aufweisenden, zur Behälteroberseite 16 offenen Behälter 12, mit einer einen an eine Förderpumpe angeschlossenen Materialauslass 26 aufweisenden Folgeplatte 20 zum Verschließen des Behälters 12, wobei die Folgeplatte 20 einen rings umlaufenden Wischring 28 aufweist und wobei der Wischring 28 eine radial nach außen stehende Anlagepartie 34 zur Anlage an einer der Folgeplatte 20 zugewandten Innenfläche 36 der Behälterwand 18 aufweist. Erfindungsgemäß ist vorgesehen, dass die Anlagepartie 34 mit einer variablen Anpresskraft zum Anpressen an die Innenfläche 36 der Behälterwand 18 beaufschlagbar ist.

## Patentansprüche

1. Verfahren zum Fördern von viskosem Material aus einem fassartigen, einen Behälterboden (14) und eine sich vom Behälterboden (14) zu einer Behälteroberseite (16) erstreckende, umlaufende Behälterwand (18) aufweisenden, zur Behälteroberseite (16) offenen Behälter (12) unter Verwendung einer eine Folgeplatte (20) zum Verschließen des Behälters (12) aufweisenden Vorrichtung (10), wobei die Folgeplatte (20) einen rings umlaufenden Wischring (28) aufweist und wobei der Wischring (28) eine radial nach außen stehende Anlagepartie (34) zur Anlage an einer der Folgeplatte (20) zugewandten Innenfläche (36) der Behälterwand (18) aufweist, wobei die Anlagepartie (34) mit einer variablen Anpresskraft zum Anpressen an die Innenfläche (36) der Behälterwand (18) beaufschlagbar ist, wobei die Folgeplatte (20) einem sinkenden Materialpegel folgend auf einer Oberfläche des Materials aufliegend in Richtung zum Behälterboden (14) und nach Entleerung des Behälters (12) vom Behälterboden (14) weg bewegt wird, wobei der Wischring (28) während der Bewegung der Folgeplatte (20) zum Behälterboden (14) mit seiner Anlagepartie (34) dichtend an die Innenfläche (36) der Behälterwand (18) angepresst wird, wobei während der Bewegung der Folgeplatte (20) vom Behälterboden (14) weg durch Verringerung der Anpresskraft die Dichtwirkung zwischen dem Wischring (28) und der Behälterwand (18) aufgehoben wird und wobei vor dem Beginn der Materialförderung zuerst die Folgeplatte (20) in den Behälter (12) eingeführt und dann die Anlagepartie (34) an die Innenfläche (36) angepresst wird, **dadurch gekennzeichnet, dass** die Anlagepartie (34) erst an die Innenfläche (36) angepresst wird, wenn die Folgeplatte (20) auf der Oberfläche des Materials aufliegt, dass das Aufliegen der Folgeplatte (20) auf der Oberfläche des Materials mittels eines Sensors erkannt wird und dass mittels einer Steuereinrichtung aufgrund eines Signals des Sensors die Anlagepartie (34) an die Innenfläche (36) angepresst wird.

2. Verfahren nach Anspruch 1, **dadurch gekennzeichnet, dass** die Folgeplatte (20) mittels einer einen Spindeltrieb aufweisenden Hebeeinrichtung (50) bewegt wird und dass der Sensor eine Änderung des die Spindel des Spindeltriebs beaufschlagenden Drehmoments erkennt.

3. Verfahren nach Anspruch 1, **dadurch gekennzeichnet, dass** die Folgeplatte (20) an einer Hebeeinrichtung (50) aufgehängt ist und der Sensor eine Trennung der Folgeplatte (20) von der Hebeeinrichtung (50) erkennt.

4. Verfahren nach einem der vorangehenden Ansprüche, **dadurch gekennzeichnet, dass** nach Entleerung des Behälters (12) zum Anheben der Folgeplatte (20) Druckluft in einen Bereich zwischen der Folgeplatte (20) und dem Behälterboden (14) eingeleitet wird, wenn oder bevor die Dichtwirkung zwischen dem Wischring (28) und der Behälterwand (18) aufgehoben wird.

5. Verfahren nach einem der vorangehenden Ansprüche, **dadurch gekennzeichnet, dass** mittels einer Erkennungseinrichtung die Art des Behälters (12) erkannt und die Anpresskraft der Anlagepartie (34) in Abhängigkeit von der Art des Behälters (12) eingestellt wird.

6. Verfahren nach einem der vorangehenden Ansprüche, **dadurch gekennzeichnet, dass** während der Bewegung der Folgeplatte (20) vom Behälterboden (14) weg die Anlagepartie (34) durch Verringerung der Anpresskraft von der Innenfläche (36) der Behälterwand (18) zurückgezogen ist.

7. Verfahren nach einem der vorangehenden Ansprüche, **dadurch gekennzeichnet, dass** der Wischring (28) hohl ist und eine einen zumindest teilweise rings umlaufenden Hohlraum (30) einschließende Außenwand (32) aufweist und dass die Anpresskraft durch Be- und Entlüften des Hohlraums (30) mittels einer Be- und Entlüftungseinrichtung variiert wird.

8. Verfahren nach Anspruch 7, **dadurch gekennzeichnet, dass** die Anlagepartie (34) zur Herstellung und Aufhebung der Dichtwirkung durch Beaufschlagung des Hohlraums (30) mit zwei vorbestimmten unterschiedlichen Drücken mittels der Be- und Entlüftungseinrichtung zwischen einer Dichtstellung, in der sie dichtend an der Innenfläche (36) der Behälterwand (18) anliegt, und einer Freigabestellung, in der die Dichtwirkung mit der Innenfläche (36) der Behälterwand (18) aufgehoben ist, bewegt wird.

9. Verfahren nach einem der vorangehenden Ansprüche, **dadurch gekennzeichnet, dass** die Folgeplatte (20) mindestens einen mit dem Wischring (28) baugleichen und im Abstand parallel zu diesem angeordneten weiteren Wischring aufweist und dass die Anpresskraft des weiteren Wischrings entsprechend der Anpresskraft des Wischrings (28) variiert wird.

10. Verfahren nach einem der vorangehenden Ansprüche, **dadurch gekennzeichnet, dass** der Behälter (12) mittels einer Transporteinrichtung (80) unter die Folgeplatte (20) und von der Folgeplatte (20) weg transportiert wird.

11. Verfahren nach einem der Ansprüche 2, 3 oder 10, **dadurch gekennzeichnet, dass** mittels einer Steuereinrichtung (88) die Hebeeinrichtung (50) und/oder die Transporteinrichtung (80) angesteuert wird und ein mit dem viskosen Material gefüllter Behälter (12) automatisch unter der Folgeplatte (20) positioniert wird und/oder die Folgeplatte (20) automatisch in den Behälter (12) eingeführt wird und/oder die Folgeplatte (20) automatisch aus dem Behälter (12) nach dessen Entleerung entfernt wird und/oder der entleerte Behälter (12) nach Entfernen der Folgeplatte (20) automatisch abtransportiert wird.

12. Verfahren nach einem der vorangehenden Ansprüche, **dadurch gekennzeichnet, dass** das viskose Material aus dem Behälter (12) mittels einer Förderpumpe (40) gefördert wird, die einen Förderzylinder (44) und einen im Förderzylinder (44) hin und her beweglichen Förderkolben aufweist, dass mittels einer Messeinrichtung (90) die Geschwindigkeit des Förderkolbens gemessen wird und dass nach dem Ersetzen eines entleerten Behälters (12) durch einen gefüllten Behälter (12) solange Material über eine Abfallleitung (102) in einen Abfallbehälter (104) gefördert wird, bis die gemessene Geschwindigkeit des Förderkolbens in einem vorgegebenen Toleranzbereich um eine vorgegebene Sollgeschwindigkeit liegt.

## Claims

1. Method for conveying viscous material out of a barrel-like container (12), having a container bottom (14) and a circumferential container wall (18) that extends from the container bottom (14) to a container top (16), which container is open toward the container top (16), using an apparatus (10) that has a follower plate (20) for closing off the container (12), wherein the follower plate (20) has a wiper ring (28) that runs circumferentially around, and wherein the wiper ring (28) has a contact part (34) that projects radially outward, for contact with an inner surface (36) of the container wall (18), which surface faces the follower plate (20), wherein the contact part (34) can have a variable contact force applied to it, to press it against the inner surface (36) of the container wall (18), wherein the follower plate (20) is moved in the direction of the container bottom (14), following a dropping material level, lying on a surface of the material, and, after the container (12) has been emptied, is moved away from the container bottom (14), wherein the wiper ring (28) is pressed against the inner surface (36) of the container wall (18), with its contact part (34), forming a seal, during the movement of the follower plate (20) toward the container bottom (14), wherein during the movement of the follower plate (20) away from the container bottom (14), the sealing effect between the wiper ring (28) and the container wall (18) is cancelled out by means of reducing the contact force, and wherein before the start of material conveying, first the follower plate (20) is introduced into the container (12), and then the contact part (34) is pressed against the inner surface (36), **characterised in that** the contact part (34) is only pressed against the inner surface (36) when the follower plate (20) lies on the surface of the material, that the follower plate (20) lying on the surface of the material is detected by means of a sensor, and that the contact part (34) is pressed against the inner surface (36) by means of a control device, on the basis of a signal of the sensor.

2. Method according to claim 1, **characterised in that** the follower plate (20) is moved by means of a lifting device (50) having a spindle drive, and **in that** the sensor detects a change in the torque applied to the spindle of the spindle drive.

3. Method according to claim 1, **characterised in that** the follower plate (20) is suspended on a lifting device (50) and the sensor detects separation of the follower plate (20) from the lifting device (50).

4. Method according to any one of the preceding claims, **characterised in that** after the container (12) is emptied, compressed air is introduced into a region between the follower plate (20) and the container bottom (14), to raise the follower plate (20), when or before the sealing effect between the wiper ring (28) and the container wall (18) is cancelled out.

5. Method according to any one of the preceding claims, **characterised in that** by means of a detection device, the type of container (12) is detected, and the press-down force of the contact part (34) is set as a function of the type of container (12).

6. Method according to any one of the preceding claims, **characterised in that** during the movement of the follower plate (20) away from the container bottom (14), the contact part (34) is retracted from the inner surface (36) of the container wall (18) by reducing the press-down force.

7. Method according to any one of the preceding claims, **characterised in that** the wiper ring (28) is hollow and has an outer wall (32) that encloses a cavity (30), which runs at least partially circumferentially, and that the press-down force is varied by means of aerating and ventilating the cavity (30) by means of an aeration and ventilation device.

8. Method according to claim 7, **characterised in that** the contact part (34) is moved between a sealing position, in which it lies against the inner surface (36) of the container wall (18), forming a seal, and a release position, in which the sealing effect with the inner surface (36) of the container wall (18) is cancelled out, so as to produce and cancel out the sealing effect, by means of applying two predetermined different pressures to the cavity (30), using the aeration and ventilation device.

9. Method according to any one of the preceding claims, **characterised in that** the follower plate (20) has at least one further wiper ring, which has the same construction as the wiper ring (28) and is disposed at a distance from and parallel to it, and **in that** the press-down force of the further wiper ring is varied in accordance with the press-down force of the wiper ring (28) .

10. Method according to any one of the preceding claims, **characterised in that** the container (12) is transported under the follower plate (20) and away from the follower plate (20) by means of a transport device (80).

11. Method according to any one of claims 2, 3 or 10, **characterised in that** the lifting device (50) and/or the transport device (80) is/are controlled by means of a control device (88), and a container (12) filled with viscous material is automatically positioned under the follower plate (20) and/or the follower plate (20) is automatically introduced into the container (12) and/or the follower plate (20) is automatically removed from the container (12) after it has been emptied and/or the emptied container (12) is automatically transported away after removal of the follower plate (20).

12. Method according to any one of the preceding claims, **characterised in that** the viscous material is conveyed out of the container (12) by means of a conveyor pump (40), which has a conveyor cylinder (44) and a conveyor piston that can move back and forth in the conveyor cylinder (44), that the speed of the conveyor piston is measured by means of a measurement device (90), and that after an emptied container (12) has been replaced with a filled container (12), material is conveyed into a waste container (104), by way of a waste line (102), until the measured speed of the conveyor piston lies in a predetermined tolerance range about a predetermined reference speed.

## Revendications

1. Procédé de refoulement de matériau visqueux hors d'un conteneur (12) du type tonneau comprenant un fond (14) et une paroi périphérique (18) qui s'étend à partir dudit fond (14) du conteneur en direction d'une face supérieure (16) dudit conteneur, lequel est ouvert vers ladite face supérieure (16), avec utilisation d'un dispositif (10) muni d'une platine suiveuse (20) dévolue à l'obturation dudit conteneur (12), ladite platine suiveuse (20) étant pourvue d'une bague de raclement (28) qui ceinture la périphérie, et ladite bague de raclement (28) étant dotée d'une zone de contact (34) pointant radialement vers l'extérieur et conçue pour venir en applique contre une surface intérieure (36) de la paroi (18) du conteneur, tournée vers ladite platine suiveuse (20), laquelle zone de contact (34) peut être sollicitée par une force de pression variable, afin d'être plaquée contre ladite surface intérieure (36) de la paroi (18) du conteneur, sachant que ladite platine suiveuse (20), reposant sur une surface du matériau, est animée d'un mouvement la dirigeant vers le fond (14) du conteneur consécutivement à une baisse de niveau dudit matériau, et l'éloignant dudit fond (14) du conteneur après vidage dudit conteneur (12), sachant que, durant le mouvement de la platine suiveuse (20) en direction du fond (14) du conteneur, la bague de raclement (28) est pressée de manière étanche, par sa zone de contact (34), contre la surface intérieure (36) de la paroi (18) dudit conteneur, sachant que, durant le mouvement de ladite platine suiveuse (20) à l'écart dudit fond (14) du conteneur, l'effet d'étanchement, entre ladite bague de raclement (28) et ladite paroi (18) du conteneur, est supprimé par diminution de la force de pression et sachant que, préalablement au début du refoulement de matériau, ladite platine suiveuse (20) est tout d'abord introduite dans le conteneur (12) et la zone de contact (34) est ensuite plaquée contre la surface intérieure (36), **caractérisé par le fait que** la zone de contact (34) est plaquée, contre la surface intérieure (36), uniquement lorsque la platine suiveuse (20) repose sur la surface du matériau ; **par le fait que** l'entrée en contact de ladite platine suiveuse (20) avec la surface du matériau est détectée au moyen d'un capteur ; et **par le fait que** ladite zone de contact (34) est plaquée contre ladite surface intérieure (36) au moyen d'un système de commande, sur la base d'un signal dudit capteur.

2. Procédé selon la revendication 1, **caractérisé par le fait que** des mouvements sont imprimés à la platine suiveuse (20) au moyen d'un système de levage (50) équipé d'un entraînement à broche ; et **par le fait que** le capteur détecte une variation du couple de rotation agissant sur la broche dudit entraînement à broche.

3. Procédé selon la revendication 1, **caractérisé par le fait que** la platine suiveuse (20) est suspendue à un système de levage (50), et le capteur détecte une séparation de ladite platine suiveuse (20) d'avec ledit système de levage (50).

4. Procédé selon l'une des revendications précédentes, **caractérisé par le fait qu'**à l'issue du vidage du conteneur (12), de l'air comprimé est introduit dans une région située entre la platine suiveuse (20) et le fond (14) dudit conteneur, en vue de soulever ladite platine suiveuse (20) lors de la suppression de l'effet d'étanchement entre la bague de raclement (28) et la paroi (18) dudit conteneur, ou préalablement à cette suppression.

5. Procédé selon l'une des revendications précédentes, **caractérisé par le fait que** le type du conteneur (12) est identifié au moyen d'un système d'identification, et la force de pression de la zone de contact (34) est réglée en fonction du type dudit conteneur (12).

6. Procédé selon l'une des revendications précédentes, **caractérisé par le fait que**, durant le mouvement de la platine suiveuse (20) l'éloignant du fond (14) du conteneur, la zone de contact (34) est dissociée d'avec la surface intérieure (36) de la paroi (18) du conteneur par diminution de la force de pression.

7. Procédé selon l'une des revendications précédentes, **caractérisé par le fait que** la bague de raclement (28) est creuse, et comporte une paroi extérieure (32) délimitant intérieurement une cavité (30) qui ceinture au moins partiellement la périphérie ; et **par le fait que** la force de pression est modifiée par aérage et désaérage de ladite cavité (30) au moyen d'un système d'aérage et de désaérage.

8. Procédé selon la revendication 7, **caractérisé par le fait que**, pour instaurer et supprimer l'effet d'étanchement en sollicitant la cavité (30) par deux pressions prédéterminées différentes, au moyen du système d'aérage et de désaérage, la zone de contact (34) est mue entre une position d'étanchement, dans laquelle elle est en applique de manière étanche contre la surface intérieure (36) de la paroi (18) du conteneur, et une position de libération dans laquelle l'effet d'étanchement avec ladite surface intérieure (36) de ladite paroi (18) du conteneur est supprimé.

9. Procédé selon l'une des revendications précédentes, **caractérisé par le fait que** la platine suiveuse (20) est munie d'au moins une bague de raclement supplémentaire présentant un agencement structurel identique à celui de la bague de raclement (28), et disposée parallèlement à distance de cette dernière ; et **par le fait que** la force de pression de ladite bague de raclement supplémentaire est modifiée d'une manière correspondant à la force de pression de ladite bague de raclement (28).

10. Procédé selon l'une des revendications précédentes, **caractérisé par le fait que** le conteneur (12) est transporté, au moyen d'un système de transport (80), sous la platine suiveuse (20) et à l'écart de ladite platine suiveuse (20).

11. Procédé selon l'une des revendications 2, 3 ou 10, **caractérisé par le fait que** le système de levage (50) et/ou le système de transport (80) est (sont) piloté(s) au moyen d'un système de commande (88) et un conteneur (12), empli du matériau visqueux, est positionné automatiquement sous la platine suiveuse (20) et/ou ladite platine suiveuse (20) est introduite automatiquement dans ledit conteneur (12) et/ou ladite platine suiveuse (20) est enlevée automatiquement dudit conteneur (12) à l'issue du vidage de celui-ci et/ou ledit conteneur (12) vidé est automatiquement évacué, par transport, après l'enlèvement de ladite platine suiveuse (20).

12. Procédé selon l'une des revendications précédentes, **caractérisé par le fait que** le matériau visqueux est refoulé hors du conteneur (12) au moyen d'une pompe de refoulement (40), pourvue d'un cylindre de refoulement (44) et d'un piston refouleur mobile à va-et-vient dans ledit cylindre de refoulement (44) ; **par le fait que** la vitesse dudit piston refouleur est mesurée au moyen d'un système de mesure (90) ; et **par le fait qu'**à l'issue du remplacement d'un conteneur (12) vidé, par un conteneur (12) empli, du matériau est refoulé dans un réceptacle de déchets (104), par l'intermédiaire d'un conduit à déchets (102), jusqu'à ce que ladite vitesse mesurée dudit piston refouleur se situe dans une plage de tolérances préétablie avoisinant une vitesse de consigne préétablie.
